# EUROPÄISCHE PATENTSCHRIFT

(11) **EP 3 393 961 B1**
(45) Veröffentlichungstag und Bekanntmachung des Hinweises auf die Patenterteilung: **01.10.2025**
(21) Anmeldenummer: 16829069.0
(22) Anmeldetag: 23.12.2016
(51) Int. Cl.: B66C 13/40, B66C 13/46

(54) **SYSTEM ZUR ZENTRALEN STEUERUNG VON EIN ODER MEHREREN KRANEN**
SYSTEM FOR CENTRAL CONTROL OF ONE OR MORE CRANES
SYSTÈME DE COMMANDE CENTRALE D'UNE OU PLUSIEURS GRUES

(30) Priorität: 23.12.2015 DE 102015016848
(43) Veröffentlichungstag der Anmeldung: 31.10.2018
(73) Patentinhaber: Liebherr-Werk Biberach GmbH, 88400 Biberach/Riß (DE)
(72) Erfinder: SCHILLING, Hermann, 88433 Assmannshardt (DE); HOFMEISTER, Markus, 88339 Bad Waldsee (DE)
(74) Vertreter: Laufhütte, Dieter
(86) Internationale Anmeldenummer: PCT/EP2016/002180
(87) Internationale Veröffentlichungsnummer: WO 2017/108194

(56) Entgegenhaltungen:
- EP-A2- 1 748 335
- CN-A- 104 555 740
- DE-A1- 102009 016 366
- JP-A- 2002 274 779
- JP-A- 2012 041 132
- KR-A- 20040 009 622
- KR-A- 20120 117 065
- US-A1- 2013 345 857

## Beschreibung

Die Erfindung betrifft ein System zur zentralen Steuerung ein oder mehrerer Krane. Gegenwärtig wird ein Turmdrehkran über eine Funkfernsteuerung oder einen Steuerstand der am Kran montierten Krankabine betrieben. Bei der Funkfernsteuerung handelt es sich um eine Fernsteuerung, die sich der am Boden befindliche Kranführer umhängt. Zur Fernsteuerung des Krans muss der Kranführer immer Sichtkontakt zum Kranhaken bzw. zur Last haben, folglich muss der Kranführer stets mit der Last mitlaufen.

Große Obendreherkrane werden in der Regel über den Steuerstand in der Krankabine betrieben. Dieser Steuerstand hat den Vorteil, dass der Kranführer in der Regel einen guten Überblick über die Baustelle und zu jedem Zeitpunkt ausreichend Sichtkontakt zur angehängten Last hat. Der Steuerstand bindet den Kranführer stark an die Maschine, da dieser nur bei längeren Unterbrechungen den anstrengenden und zeitaufwändigen Abstieg vom Kran in Kauf nehmen wird.

Ein System gemäß dem Oberbegriff des Anspruchs 1 ist aus der JP 2002 274779A bekannt.

Es wird daher nach einem System gesucht, das eine neuartige aber dennoch zuverlässige und sichere Fernsteuerung eines Krans erlaubt.

Gelöst wird diese Aufgabe durch ein System gemäß den Merkmalen des Anspruchs 1. Vorteilhafte Ausgestaltungen sind Gegenstand der sich an den Hauptanspruch anschließenden abhängigen Ansprüche.

Gemäß Anspruch 1 wird ein System zur zentralen Steuerung ein oder mehrerer Krane vorgeschlagen, wobei das System wenigstens einen Kran und wenigstens einen zentralen Steuerstand umfasst. Der wenigstens eine Kran umfasst ein oder mehrere Bildsensoren, die zur Beobachtung einer aufgenommenen Last, zumindest eines Teils der Kranumgebung sowie zumindest eines Teils der Kranstruktur ausgebildet sind. Vorzugsweise gestattet die Anordnung der Bildsensoren eine Erfassung zumindest aller bewegbaren Krankomponenten, idealerweise der gesamten Kranstruktur. Beispielsweise sind Bildsensoren vorgesehen, die an einer Laufkatze und/oder einer Drehbühne und/oder am Lasthaken befestigt sind bzw. zumindest diese Krankomponenten erfassen können. Die Einbringung externer Bildschirme verbessern die Sicht des Kranführers zusätzlich.

Ferner ist wenigstens eine bidirektionale Kommunikationsverbindung des Krans mit dem zentralen Steuerstand vorgesehen, um die generierten Bildsensordaten an den zentralen Steuerstand zu übertragen. Auf Seiten des Steuerstands ist wenigstens ein Anzeigeelement vorgesehen, dass eine bildliche Wiedergabe der empfangenen Bilddaten ermöglicht. Darüber hinaus umfasst der zentrale Steuerstand ein oder mehrere Eingabegeräte zur Eingabe von Steuerbefehlen, die über die bestehende Kommunikationsverbindung an ein oder mehrere Kranaktuatoren und/oder die Kransteuerung des angebundenen Krans zur Ausführung von Kranbewegungen übertragbar sind.

Durch die erfindungsgemäße Anordnung der einzelnen Bildsensoren am Kran ergibt sich ein ausreichendes Blickfeld des Kranführers, um die notwendigen Komponenten des Krans bzw. der Umgebung stets beobachten zu können. Es besteht keine Notwendigkeit, dass der Kranführer direkten Sichtkontakt zum Kran bzw. der Umgebung hat, es genügt die Beobachtung der am Anzeigeelement dargestellten Informationen. Die Positionierung des Steuerstandes ist dadurch nicht mehr an einschränkende Bedingungen geknüpft, es ist stattdessen ausreichend, dass eine stabile und möglichst verzögerungsfreie Kommunikationsverbindung zwischen Kran und Steuerstand gewährleistet werden kann. Insbesondere ist es dadurch möglich, den zentralen Steuerstand in einen Bürocontainer oder ein ähnliches Gebäude zu integrieren, das vorzugsweise zentral auf einer Großbaustelle platziert wird. Von diesem Ort aus können die zu steuernden Baumaschinen bzw. Krane auf der Großbaustelle ferngesteuert werden.

Erfindungsgemäß ist der Steuerstand ferner um eine Datenbrille und eine Anschlussschnittstelle für die Datenbrille erweitert. Damit lassen sich die empfangenen Sensordaten der Bildsensoren über die Datenbrille für den Kranführer darstellen. Die Betätigung der Bildsensoren kann per Bewegungssteuerung der Brille erreicht werden.

Um eine realitätsnahe Überwachung der Kranstruktur, der Umgebung sowie der Last zu ermöglichen, ist es besonders vorteilhaft, wenn die einzelnen Bildsensoren als Stereokameras ausgestaltet sind. Dadurch lassen sich stereoskopische Bildinformationen generieren und an den zentralen Steuerstand übertragen. In dieser Ausgestaltung ist es weiterhin vorteilhaft, wenn ein oder mehrere Anzeigeelemente des zentralen Steuerstandes als 3-dimensionalfähige Monitore ausgestaltet sind, um dem Kranführer eine möglichst plastische und realitätstreue Überwachungsanzeige zu bieten. Dadurch lassen sich insbesondere Abstände zwischen Krankomponenten bzw. Umgebungsobjekten besser abschätzen.

Weiterhin kann gemäß einer vorteilhaften Ausgestaltung wenigstens ein Kran mit ein oder mehreren Audiosensoren ausgestattet sein, die Krangeräusche und/oder Umgebungsgeräusche auf der Baustelle erfassen. Über Audiosensoren am Lasthaken kann der Kranführer mit dem Personal am Boden kommunizieren. Eine automatische Spracherkennung kann dann auf Wunsch fest definierte Kransteuerbefehle (z.B. "Notstop") erkennen und entsprechende Maßnahmen veranlassen. Auch diese Audiosignale können über die Kommunikationsverbindung an den zentralen Steuerstand übermittelbar sein und dort zur erweiterten Bildauswertung bzw. zur einfachen Wiedergabe über Lautsprecher verwendet werden.

Neben den Bildsensoren sowie Audiosensoren kann der Kran mit weiteren Sensoren ausgestattet sein, beispielsweise zur Erfassung von äußeren Umwelteinflüssen wie Regensensoren, Luftsensoren, Temperatursensoren, Windsensoren, Abstandssensoren, etc.. Auch diese Umweltfaktoren werden sensortechnisch erfasst und als Sensordaten über die bidirektionale Kommunikationsverbindung an den zentralen Steuerstand übermittelt.

Ein im Steuerstand und/oder im Schaltschrank verbautes Überwachungsmittel erfasst die empfangenen Datenströme der Bildsensoren, Audiosensoren sowie sonstigen Sensoren und bereitet diese für die Anzeige an dem Anzeigeelement auf.

Darüber hinaus ist es denkbar, dass auch die Sensordaten aller weiteren an dem Kran verbauten Sensoren an den zentralen Steuerstand übertragen werden. Darunter fallen beispielsweise etwaige Sensoren an den Aktuatoren, um deren konkrete Stellung zu ermitteln. Des Weiteren lassen sich die Daten etwaiger Druck-, Kraftsowie Bewegungs- und/oder Abstandssensoren an den zentralen Steuerstand übermitteln, um den aktuellen Betriebszustand des Krans möglichst vollständig zu erfassen.

Um den bildlichen Überwachungsbereich steuern zu können, kann es vorgesehen sein, dass sich ein oder mehrere Bildsensoren bzw. Stereokameras mittels einer adaptiven Regelung automatisch fokusieren oder aber durch am Steuerstand eingebbarer Steuerbefehle betätigen lassen. Insbesondere sind die Bildsensoren bzw. Stereokameras verstellbar, idealerweise schwenkbar, an der Kranstruktur gelagert. Darüber hinaus sind Verstell- bzw. Schwenkmittel vorgesehen, die durch am zentralen Steuerstand eingebbare Steuerbefehle betätigbar sind.

Besonders zweckmäßig ist es, wenn Steuerbefehle zur Betätigung der Bildsensoren bzw. Stereokameras über ein oder mehrere Fußpedale und/oder Fußkontakte des Steuerstandes eingebbar sind. In einer konkreten Ausführungsform ist es vorstellbar, dass eine stufenlose Schwenkbewegung und/oder ein stufenloses Zoomen der Bildsensoren bzw. Stereokameras durch Betätigung wenigstens eines Fußpedals des Steuerstandes ermöglicht sind. Weiterhin kann ein Umschalten zwischen verschiedenen verfügbaren Bildsensoren bzw. Stereokameras notwendig sein. Ein Umschalten von einem ersten Bildsensor auf einen zweiten Bildsensor erfolgt zweckmäßigerweise durch Betätigung wenigstens eines Fußkontaktes des Steuerstandes.

In einer optionalen Ausgestaltung kann eine Verstellung- bzw. Schwenkbewegung einzelner Sensoren bzw. Kameras über eine Kopfbewegung des Kranführers erfolgen.

Neben den Anzeigeelementen für die Darstellung der Bilddaten kann zusätzlich wenigstens ein Anzeigeelement vorgesehen sein, das eine aus der Krankabine bekannte Darstellung der für den Kranbetrieb notwendigen Maschinendaten ermöglicht. Neben den üblichen Maschinendaten lassen sich zudem ergänzende Informationen über den Monitor bereitstellen. Besonders vorteilhaft ist es, wenn der zentrale Steuerstand eine Kommunikationsschnittstelle zu wenigstens einer externen Datenbank aufweist, über die sich beispielsweise Betriebsanleitungen und/oder Schaltpläne und/oder technische Informationen und/oder Serviceinformationen über den anzusteuernden Kran abrufen und sodann am Anzeigeelement des zentralen Steuerelementes darstellen lassen.

Ferner kann eine weitere Kommunikationsschnittstelle des zentralen Steuerstandes zu einer zentralen Auftragsverwaltung vorgesehen sein. Über diese Schnittstelle lassen sich auftragsspezifische Daten von der zentralen Auftragsverwaltung abrufen bzw. über diese empfangen. Ein Auftragsmodul des zentralen Steuerstandes dient zur Auswertung des empfangenen Auftrages, wobei das Auftragsmodul den für den Auftrag erforderlichen Bewegungsablauf des Krans prüft. Im Rahmen dieser Prüfung wird beispielsweise festgestellt, ob der Kran für die Auftragsabwicklung grundsätzlich geeignet ist, d.h. die nötigen Leistungsmerkmale für die Bewältigung des Auftrages aufweist. Das Auftragsmodul kann beispielsweise dann die empfangenen Aufträge als durchführbar bzw. nicht durchführbar markieren. Abgearbeitete Aufträge werden zurückgemeldet. Desweiteren können auch Störeinflüsse, wie z.B. starker Wind, an den Baustellenleitrechner zurückgemeldet werden.

Denkbar ist ebenfalls, dass das Auftragsmodul derart ausgeführt ist, sodass anhand der Bildsensoren Hindernisse im Umfeld des Krans erkennbar sind und für die Bewertung der Durchführbarkeit eines Auftrages Berücksichtigung finden. Damit wird neben den Leistungsmerkmalen des Krans auch die Umgebung des Krans überprüft um festzustellen, ob der Auftrag ohne Störeinflüsse der Umwelt ausführbar ist.

Denkbar ist es beispielsweise, dass ein als nicht durchführbar markierter Auftrag durch das Auftragsmodul verworfen wird, oder der Auftrag wird gesplittet und deer Folgeauftrag an einen verlinkten Kran weitergegeben. Ferner ist es möglich, dass empfangene Aufträge, die durch das Auftragsmodul als durchführbar erachtet worden sind, durch eine integrale Kransteuereinheit des zentralen Steuerstand zumindest teilautomatisiert ausgeführt werden. In diesem Fall greift die Kransteuereinheit des zentrale Steuerstands unter Berücksichtigung des Auftrags unmittelbar in die Steuerung des Krans ein, insbesondere kommuniziert die Kransteuereinheit des Steuerstandes mit der Kransteuerung der Maschine und/oder unmittelbar mit den Kranaktuatoren.

Für die automatisierte Steuerung des Krans ist es zudem vorteilhaft, wenn wenigstens ein Ortungsmittel am Kran angeordnet ist, um dem zentralen Steuerstand die gegenwärtige Position des Krans mitzuteilen. Geeignete Ortungsmittel sind beispielsweise ein GPS bzw. die DGPS-Empfänger, der die geographische Kranposition des Krans dem Steuerstand kontinuierlich oder zyklisch mitteilt.

Ferner ist es wünschenswert, dass der Kranlasthaken ebenfalls mit wenigstens einem Ortungsmittel ausgestattet ist, um die geographische Hakenposition während des Kranbetriebes zu erfassen und um diese dem zentralen Steuerstand mitteilen zu können. Auch das Ortungsmittel des Kranlasthakens kann als GPS bzw. die DGPS-Empfänger ausgestaltet sein. Grundsätzlich kann der (D)GPS-Empfänger am Kranlasthaken auch dazu verwendet werden, die Position des Krans zu erfassen und dem Steuerstand mitzuteilen. Abstandssensoren helfen dem Kranführer, die Last präzise zu postionieren und helfen bei Kollisiosgefahr, den Kranantrieb rechtzeitig zu stoppen.

Der zentrale Steuerstand kann mit einem Überwachungsmittel ausgestattet sein, das die geographischen Positionsdaten des Hakens auswertet und darauf basierend notwendige Steuerbefehle generiert, um etwaige Lastschwingungen ausgleichen zu können. Die generierten Steuerbefehle werden vom Steuerstand an die Kransteuerung des Krans bzw. unmittelbar an die anzusteuernden Aktuatoren übermittelt. Es wird folglich eine externe, optionale, überlagerte, durch den zentralen Steuerstand realisierte aktive Schwindungsdämpfung der Last realisiert.

Ferner kann das Überwachungsmittel zur Umsetzung einer externen Kollisionsüberwachung ausgestaltet sein. Empfangene Positionsdaten des Krans und/oder des Lasthakens sind durch das Überwachungsmittel in Zusammenschau empfangener Daten der Bildsensoren auswertbar, um drohende Kollisionen des Krans auf der Baustelle mit etwaigen Störkanten frühzeitig zu erkennen. Im Fall einer drohenden Kollision des Krans nimmt das Überwachungsmittel durch die Kransteuereinheit des Steuerstandes Einfluss auf die Kransteuerung des Krans. Dazu werden entsprechende Steuersignale vom Steuerstand und an den Kran zur Drosselung der Kranbewegung und/oder zum Not-Stopp des Kranbetriebs übertragen.

Neben dem erfindungsgemäßen System betrifft die vorliegende Erfindung zudem einen Kran, insbesondere in Form eines Turmdreh-, Raupen- oder Mobilkrans, für ein System gemäß der vorliegenden Erfindung. Der Kran zeichnet sich folglich durch dieselben Vorteile und Eigenschaften wie das erfindungsgemäße System aus, weshalb an dieser Stelle auf eine wiederholende Beschreibung verzichtet wird.

Zuletzt betrifft die Erfindung einen zentralen Steuerstand für ein System gemäß der vorliegenden Erfindung, wobei der Steuerstand zur zentralen Steuerung ein oder mehrerer Krane geeignet ist. Auch der zentrale Steuerstand zeichnet sich folglich durch dieselben Vorteile und Eigenschaften aus, wie sie bereits voranstehend anhand des erfindungsgemäßen Systems erläutert wurden. Auf eine wiederholende Beschreibung wird aus diesem Grund verzichtet.

Die Krankameras können zur Baustellenüberwachung eingesetzt werden. Die Funktionsfelder liegen hier bei unbefugtem Betreten der Baustelle, Diebstahlschutz und zur Protokollierung von Unfällen.

Ein spezieller Algorithmis im IPC analysiert die Kameradaten und bewertet die Situationen auf besondere Ereignisse. Je nach erfasster Situation auf der Baustelle wird eine entsprechende Meldung abgeleitet und an ein übergeordnetes Leitsystem kommuniziert. In dem Leitsystem kann die Meldung je nach gewünschter Verlinkung über eine Mail, SMS oder über ein soziales Netzwerk an die Verantwortlichen des Sicherheitspersonals oder den Eigentümer kommuniziert werden.

Des weiteren können Kameradatern/Bilder zur Einschätzung der Baustellensituation über ein Modem an das Leitsystem übertragen werden.

Weitere Vorteile und Eigenschaften der Erfindung sollen im Folgenden anhand eines in der einzigen Figur dargestellten Ausführungsbeispiels näher erläutert werden.

Die einzige Figur zeigt schematisch Komponenten des Gesamtsystems und deren notwendige Kommunikationsverbindung untereinander.

Die Datenbrille wird in der Figur nicht gezeigt.

Als zentrales Element wird ein zentraler funkgesteuerter Kransteuerstand 10 eingesetzt, dessen Kernkomponente ein Industrie PC (IPC) 11 bildet. In seinen Kranfunktionen ist der eigenständige Steuerstand 10 fast identisch mit dem Steuerstand in der Krankabine eines zu steuernden Krans 20, 21 (Turmdrehkran).

Der zentrale Steuerstand 10 kann in einem Bürocontainer auf der Baustelle untergebracht sein und dient zu Fernsteuerung wenigstens eines Krans 20, 21. Der Aufbau des Steuerstandes 10 setzt sich auch mehreren Bedienelementen 12, wie Steuerhebel, Schalter und Taster, einen 3D-fähigen Monitor 13 für die bildliche Kranüberwachung, einem Monitor 14 für die Darstellung der Maschinendaten und einem Monitor 14 für die Auftragsüberwachung zusammen.

Der Kran 20, 21 sieht ein Stereokamerasystem 22 vor, dessen einzelne Kameras schwenkbar an der Kranstruktur befestigt sind. Zudem kann mit Hilfe der Kameraobjektive gezoomt werden. Das Stereokamerasystem dient zur Beobachten des Krans 20, 21, insbesondere der Last, der Laufkatze und der Drehbühne, sowie dessen Umgebung. Weiterhin sind Audiosensoren sowie sonstige Sensoren zur Erfassung von Kranbewegungen bzw. Kranzuständen vorgesehen. Die Audiosensoren zeichnen in der Regel Umgebungsgeräusche auf, jedoch werden ebenfalls durch die Kranarbeit verursachte Betriebsgeräusche erfasst. Ein Audiosensor am Lasthaken dient zur Unfallverhütung und zur Kommunikation mit dem Anschläger. Die sonstigen Sensoren, wie Drucksensoren, Kraftsensoren, Positionssensoren Drehwerkssensoren, Seilsensoren, etc., entsprechenden den üblicherweise am Kran eingesetzten Sensoren für die Kransteuerung. Auch diese Sensorsignale sollen nun an den zentralen Steuerstand übertragen werden. Zuletzt steht noch ein DGPS-Sensor 23 am Lasthaken zur Verfügung, dessen Positionsdaten ebenfalls an den Steuerstand 10 übermittelt werden.

Zwischen Kran 20, 21 und Steuerstand 10 besteht eine bidirektionale Funkverbindung, um zum einen die Monitor- bzw. Sensordaten per Funk an den Steuerstand 10 zu übertragen und in entgegengesetzter Richtung die im Steuerstand 10 erzeugten Kransteuerbefehle an den adressierten Kran 20, 21 zu senden. Darunter fallen Steuersignale zur Aktuatorbetätigung jedoch ebenfalls solche Signale, die zur Konfiguration und Ausrichtung der oben genannten Sensoren 22 dienen.

Das Kranumfeld des Krans 20, 21 wird auf dem 3D-fähigen Monitor 13 13 des Steuerstandes 10 dargestellt. In diesen Bereich fällt die Sicht auf die Last, die Baustelle und den Kran 20, 21. Des Weiteren werden Kranbewegungen, Audiosignale und Umweltfaktoren durch ein Überwachungsmittel des Steuerstandes 10 ausgewertet und dargestellt. Der im Steuerstand 10 verbaute Industrie PC (IPC) 11 erfasst die Datenströme der Kameras 22, Kran- und Umweltsensoren. Spezielle Algorithmen bereiten die Kameradaten für die Darstellung auf dem 3D-fähigen Monitor 13 auf. Die Sensordaten werden ebenfalls erfasst, aufbereitet und als überlagerte Bilder bzw. Minibilder auf dem Monitor 13 angezeigt. Externe oder integrierte Lautsprecher des Monitors 13 geben die Audiosignale des Kranes 20, 21 am Steuerstand wieder.

Der Kranführer kann aus dem Steuerstand 10 heraus die Stereokameras 21 in alle Richtungen schwenken und die Bilder entsprechend heranzoomen. Die Autofokus-Funktion der Kameras 21 unterstützt ihn dabei. Gesteuert werden die Kamerafunktionen über eine am Steuerstand integrierte adpative Regelung und/oder Fußpedale 12 und Fußkontakte 12. Die Fußpedale 12 ermöglichen ein stufenloses Schwenken und Zoomen der Kameras 22. Die Fußkontakte dienen zur Umschaltung der Kameras 22 zwischen Laufkatze, Drehbühne und Lasthaken.

Somit ist der Kranführer in der Lage, die Situation auf der Baustelle richtig zu erfassen und die daraus resultierenden Kranbewegungen sehr exakt zu steuern.

Durch die Verwendung einer Datenbrille können über Kopfbewegungen die schwenkbaren Stereokameras gesteuert werden.

Der Kranmonitor (EMS) 14 gibt dem Kranführer alle gewohnten Informationen und Funktionen auch zur Steuerung und Bedienung an, die er auch auf seinem Monitor in der Krankabine angezeigt bekommt. Da die Größe des Monitors 14 nun nicht mehr beschränkt ist, können größere Monitore 14 verwendet werden. Somit können nun auch kranspezifische Dokumente, die mit dem übergeordneten LIDAT-System 40 verlinkt sind, angezeigt werden. Kranspezifische Dokumente sind Betriebsanleitung, Schaltpläne, technische Informationen und Serviceinformationen. Diese Daten können bedarfsweise über eine bestehende Internetverbindung des Steuerstandes 10 mittelbar über das LIDAT-Maschinenportal 40 von einem TC-Portal 41 abgerufen werden.

Weiterhin umfasst das System eine automatisierte Auftragsverwaltung. Ein zentraler Bauleitstand 30 übermittelt die Transportaufträge inklusive GPS-Baustellen-Zielkoordinaten an die Auftragsverwaltung des Steuerstands 10. Im IPC 11 ist ein Auswertungsmodul mit einem speziellen Algorithmus vorgesehen, das den Bewegungsablauf des Auftrags berechnet und prüft und dem Kranführer vor der Abarbeitung des Auftrags einen teilautomatisierten Ablauf anbietet (Autopilot). Kann der Auftrag nicht abgearbeitet werden (z.B. wenn Last oder Reichweite überschritten werden), wird der Auftrag als undurchführbar markiert. Da die Krankameras 22 in Verbindung mit dem Kollisionsüberwachungsmittel des Steuerstandes 10 auch Hindernisse erkennen können, ist auch ein vollautomatisierter Bewegungsablauf möglich. Die Kransteuereinheit des Steuerstandes 10 generiert dazu die notwendigen Steuerbefehle, die dann an den jeweiligen Kran übertragen werden.

Dadurch lässt sich auch eine Kranruffunktion realisieren, wenn der Kran 20, 21 über Funkpanel mit eingebautem DGPS-Empfänger 23 ausgerüstet ist. Große Baustellen werden zukünftig vermutlich zuerst virtuell durchgespielt. Die Bewegungsabläufe eines Auftrags können virtuell, über einen realen oder ebenfalls virtuellen Steuerstand (WebService) im IPC 11 geprüft werden. Die notwendigen Krandaten wie Last, Ausladung etc. können entweder direkt aus dem Kran oder über eine Verlinkung zum Liebherr-Portal "LIDAT" 40 aus dem Kran-Konfigurator bezogen werden.

Im IPC 11 lassen sich zudem durch die GPS-Koordinaten des Lasthakens mit einem Korrektursignal verrechnen. Die errechneten Koordinaten sind sehr exakt und können somit zur Steuerung von schwingungsdämpfenden Kranbewegungen verwendet werden, die von der Kransteuereinheit des Steuerstandes 10 erzeugt und an den jeweiligen Kran 20, 21 übertragen werden. Differentielles GPS bedeutet, das normale GPS Signal wird durch ein Korrektursignal zu einem sehr exakten DGPS- Signal verrechnet.

Im IPC 11 werden durch das Kollisionsüberwachungsmittel die DGPS-Koordinaten des Lasthakens mit anderen von den Kameras erfassten Störbewegungen verrechnet und bei Bedarf, sichere Maßnahmen ergriffen werden. In kritischen Bereichen wird die Geschwindigkeit der Kranbewegungen reduziert und im absoluten Notfall, bevor es zur Kollision kommt, wird der Kran mit einem Not-Stopp-Signal abgeschaltet.

## Patentansprüche

1. System zur zentralen Steuerung ein oder mehrerer Krane umfassend wenigstens einen Kran und wenigstens einen zentralen Steuerstand, wobei der Kran ein oder mehrere Bildsensoren zur Beobachtung einer aufgenommenen Last, zumindest eines Teils der Kranumgebung und zumindest eines Teils der Kranstruktur umfasst, der Kran über wenigstens eine bidirektionale Kommunikationsverbindung mit dem Steuerstand zur Übertragung der Bildsensordaten verbunden ist, und wobei der Steuerstand wenigstens ein Anzeigeelement für die bildliche Anzeige der empfangenen Sensordaten aufweist sowie wenigstens ein Eingabegerät zur Eingabe von Steuerbefehlen vorsieht und die Steuerbefehle über die Kommunikationsverbindung an ein oder mehrere Kranaktuatoren und/oder die Kransteuerung zur Ausführung von Kranbewegungen übertragbar sind
**dadurch gekennzeichnet,**
**dass** das System eine Datenbrille umfasst und der Steuerstand eine Anschlussschnittstelle für die Datenbrille aufweist. wobei die Anzeige der Sensordaten der Bildsensoren über die Datenbrille erfolgt und die Bildsensoren über Bewegungen der Brille betätigbar sind.

2. System nach Anspruch 1, **dadurch gekennzeichnet, dass** die ein oder mehreren Bildsensoren Stereokameras sind und das Anzeigeelement wenigstens in 3D-fähiger Monitor ist.

3. System nach einem der vorhergehenden Ansprüche, **dadurch gekennzeichnet, dass** der Kran ein oder mehrere Audiosensoren zur Erfassung von Kran- und/oder Umgebungsgeräuschen und/oder Umweltsensoren zur Erfassung von Umwelteinflüssen aufweist, wobei diese Sensordaten an den zentralen Steuerstand weiterleitbar sind und der Steuerstand ein oder mehrere Audiolautsprecher zur Wiedergabe empfangener Audiosignale aufweist.

4. System nach einem der vorhergehenden Ansprüche, **dadurch gekennzeichnet, dass** durch den Steuerstand Signale sonstiger Sensoren des Kran, bspw. Drucksensoren, Positionssensoren zur Erfassung der Position von Krankomponenten bzw. Kranaktuatoren, empfangbar sind und der Steuerstand ein Überwachungsmittel zur Auswertung der ausgeführten Kranbewegungen anhand dieser Sensordaten aufweist.

5. System nach einem der vorhergehenden Ansprüche, **dadurch gekennzeichnet, dass** die Bildsensoren bzw. die Stereokameras mittels am Steuerstand eingebbarer Steuerbefehle betätigbar sind, insbesondere sind die Bildsensoren bzw. Stereokameras verstellbar, idealerweise schwenkbar, am Kran gelagert, wobei die Verstell- bzw. Schwenkbewegung durch einen am Steuerstand eingebbaren Steuerbefehl ausführbar ist.

6. System nach Anspruch 5, **dadurch gekennzeichnet, dass** die Steuerbefehle zur Betätigung der Bildsensoren/Stereokameras über ein oder mehrere Fusspedale und/oder Fusskontakte des Steuerstandes eingebbar sind, wobei vorzugsweise eine stufenlose Schwenkbewegung und/oder ein Zoomen der Bildsensoren/Stereokameras durch Betätigung wenigstens eines Fusspedals des Steuerstandes und/oder ein Umschalten zwischen verfügbaren Bildsensoren/Stereokameras des Krans durch Betätigung wenigstens eines Fusskontaktes des Steuerstandes erfolgt.

7. System nach einem der vorhergehenden Ansprüche, **dadurch gekennzeichnet, dass** die Bildsensoren/Stereokameras über Bewegungen der Brille verstellbar bzw. schwenkbar sind.

8. System nach einem der vorhergehenden Ansprüche, **dadurch gekennzeichnet, dass** wenigstens ein weiteres Anzeigeelement vorgesehen ist, um Maschinendaten bzw. Sensordaten und/oder Betriebsanleitungen und/oder Schaltpläne und/oder technische und/oder Serviceinformationen darzustellen.

9. System nach einem der vorhergehenden Ansprüche, **dadurch gekennzeichnet, dass** der Steuerstand eine Schnittstelle zum Empfang von auftragsspezifische Daten von einer zentralen Auftragsverwaltung umfasst und ein Auftragsmodul zur Auswertung des empfangenen Auftrages vorgesehen ist, wobei das Auftragsmodul den für den Auftrag erforderlichen Bewegungsablauf des Krans prüft und den Auftrag als durchführbar bzw. nicht durchführbar markiert.

10. System nach Anspruch 9, **dadurch gekennzeichnet, dass** das Auftragsmodul derart ausgeführt ist, so dass anhand der Bildsensoren Hindernisse erkennbar sind und für die Beurteilung der Durchführbarkeit eines Auftrages berücksichtigt werden.

11. System nach einem der Ansprüche 9 oder 10, **dadurch gekennzeichnet, dass** der Steuerstand eine Kransteuereinheit umfasst, die nach positiver Bewertung des empfangenen Auftrags Steuersignale an den Kran überträgt, um zumindest einen Teil der Kranbewegungsabläufe automatisiert auszuführen.

12. System nach einem der vorhergehenden Ansprüche, **dadurch gekennzeichnet, dass** der Kran wenigstens ein Ortungsmittel, insbesondere einen GPS- bzw. DGPS-Empfänger umfasst und die geographische Kranposition dem Steuerstand mitteilbar ist.

13. System nach einem der vorhergesehenen Ansprüche, **dadurch gekennzeichnet, dass** der Kranlasthaken mit wenigstens einem Ortungsmittel, insbesondere einem GPS- bzw. DGPS-Empfänger, ausgestattet ist und die geographische Hakenposition dem Steuerstand mitteilbar ist, wobei die Kransteuereinheit des Steuerstands vorzugsweise auf Grundlage der übermittelten Position des Lasthakens notwendige Steuerbefehl generiert und an den Kran überträgt, um etwaige Lastschwingungen auszugleichen.

14. System nach einem der vorhergehenden Ansprüche, **dadurch gekennzeichnet, dass** der Steuerstand ein Kollisionsüberwachungsmittel umfasst, das die empfangenen Positionsdaten des Krans und/oder des Lasthakens auswertet und unter Berücksichtigung empfangener Daten der Bildsensoren mögliche Kollisionen des Krans mit Störkanten erkennt, wobei bei drohender Kollision vorzugsweise von der Kransteuereinheit des Steuerstands ein Steuersignal an den Kran zur Drosselung der Kranbewegungen und/oder zum Notstop des Kranbetriebs übertragbar ist.

## Claims

1. System for central control of one or more cranes, including at least one crane and at least one central control station, wherein the crane includes one or more image sensors for observing a picked-up load, at least part of the crane surroundings and at least part of the crane structure, the crane is connected to the control station via at least one bidirectional communication link for the transmission of the image sensor data, and wherein the control station comprises at least one display element for the visual representation of the received sensor data as well as provides at least one input device for inputting control commands, and the control commands can be transmitted via the communication link to one or more crane actuators and/or the crane control for performing crane movements
**characterized in that**
the system comprises smart glasses and the control station comprises a connection interface for smart glasses, wherein the displaying of the sensor data of the image sensors/stereo cameras is effected via the smart glasses, and the image sensors can be actuated through movements of the glasses.

2. System according to claim 1, **characterized in that** the one or multiple image sensors are stereo cameras and the display element is at least a 3D-capable monitor.

3. System according to any one of the preceding claims, **characterized in that** the crane comprises one or multiple audio sensors for the detection of noise of the crane and/or of the surroundings and/or environmental sensors for the detection of environmental influences, wherein this sensor data can be forwarded to the central control station and the control station comprises one or multiple audio speakers for the replay of received audio signals.

4. System according to any one of the preceding claims, **characterized in that** signals of other sensors of the crane, e.g. pressure sensors, position sensors for the detection of the position of crane components or crane actuators, are receivable via the control station, and the control station comprises a monitoring means for the evaluation of the crane movements performed based upon this sensor data.

5. System according to any one of the preceding claims, **characterized in that** the image sensors or the stereo cameras can be actuated by means of control commands that can be input at the control station, in particular the image sensors or stereo cameras are mounted on the crane in an adjustable, ideally pivotable manner, wherein the adjustment or pivoting movement can be performed by a control command which can be input at the control station.

6. System according to claim 5, **characterized in that** the control commands for actuating the image sensors/stereo cameras can be input via one or multiple foot pedals and/or foot contacts of the control station, wherein, preferably, a continuous pivoting movement and/or a zooming of the image sensors/stereo cameras is effected by actuating at least one foot pedal of the control station and/or a switching between available image sensors/stereo cameras of the crane by actuating at least one foot contact of the control station.

7. System according to any one of the preceding claims, **characterized in that** the image sensors/stereo cameras can be adjusted or pivoted through movements of the glasses.

8. System according to any one of the preceding claims, **characterized in that** at least one further display element is provided to display machine data or sensor data and/or operating instructions and/or circuit plans and/or technical and/or service information.

9. System according to any one of the preceding claims, **characterized in that** the control station includes an interface for receiving task-specific data from a central task management, and a task module for the evaluation of the received task is provided, wherein the task module checks the crane's motion sequence required for the task and marks the task as feasible or non-feasible.

10. System according to claim 9, **characterized in that** the task module is configured in such a way that obstacles are discernible based upon the image sensors and are considered for the evaluation of the feasibility of a task.

11. System according to any one of claims 9 or 10, **characterized in that** the control station includes a crane control unit, which transmits controls signals to the crane upon a positive evaluation of the received task, in order to perform at least a part of the motion sequences of the crane in an automated manner.

12. System according to any one of the preceding claims, **characterized in that** the crane includes at least one positioning means, in particular a GPS or DGPS receiver, and the geographical crane position can be communicated to the control station.

13. System according to any one of the preceding claims, **characterized in that** the crane load hook is equipped with at least one positioning means, in particular a GPS or DGPS receiver, and the geographical hook position can be communicated to the control station, wherein the crane control unit of the control station generates necessary crane commands based on the transmitted position of the load hook and transmits it to the crane, in order to compensate potential load oscillations.

14. System according to any one of the preceding claims, **characterized in that** the control station includes a collision monitoring means, which evaluates the received position data of the crane and/or the load hook and recognizes potential collisions of the crane with interfering edges in consideration of the received data of the image sensors, wherein, if a collision is imminent, preferably, a control signal is transmittable from the crane control unit of the control station to the crane to decelerate the crane movements and/or for an emergency stop of the crane operation.

## Revendications

1. Système de commande centrale d'une ou plusieurs grues comprenant au moins une grue et au moins un poste de commande central, la grue comprenant un ou plusieurs capteurs d'images pour l'observation d'une charge prise, d'au moins une partie de l'environnement de la grue et d'au moins une partie de la structure de la grue, la grue étant reliée au poste de commande par l'intermédiaire d'au moins une liaison de communication bidirectionnelle pour la transmission des données de capteur d'images, et le poste de commande présentant au moins un élément d'affichage pour l'affichage en image des données de capteurs reçues et prévoyant au moins un appareil d'entrée pour l'entrée d'instructions de commande et les instructions de commande pouvant être transmises par l'intermédiaire de la liaison de communication à un ou plusieurs actionneurs de grue et/ou à la commande de grue pour l'exécution de mouvements de grue,
**caractérisé en ce que**
le système comprend des lunettes de données et le poste de commande présente une interface de raccordement pour les lunettes de données, l'affichage des données de capteurs des capteurs d'images s'effectuant par l'intermédiaire des lunettes de données et les capteurs d'images pouvant être actionnés par l'intermédiaire de mouvements des lunettes.

2. Système selon la revendication 1, **caractérisé en ce que** les un ou plusieurs capteurs d'images sont des caméras stéréo et l'élément d'affichage est au moins un moniteur compatible 3D.

3. Système selon l'une quelconque des revendications précédentes, **caractérisé en ce que** la grue présente un ou plusieurs capteurs audio pour la détection de bruits de la grue et/ou environnants et/ou des capteurs environnementaux pour la détection d'influences environnementales, ces données de capteurs pouvant être transmises au poste de commande central et le poste de commande présentant un ou plusieurs haut-parleurs audio pour la restitution de signaux audio reçus.

4. Système selon l'une quelconque des revendications précédentes, **caractérisé en ce que**, grâce au poste de commande, des signaux d'autres capteurs de la grue, par exemple des capteurs de pression, des capteurs de position pour la détection de la position de composants de la grue ou d'actionneurs de la grue peuvent être reçus et le poste de commande présente un moyen de surveillance pour l'évaluation des mouvements de grue exécutés à l'aide de ces données de capteurs.

5. Système selon l'une quelconque des revendications précédentes, **caractérisé en ce que** les capteurs d'images ou les caméras stéréo peuvent être actionnés au moyen d'instructions de commande pouvant être entrées au poste de commande, notamment les capteurs d'images ou les caméras stéréo sont montés sur la grue de manière réglable, idéalement de manière pivotante, le mouvement de réglage ou de pivotement pouvant être exécuté par une instruction de commande pouvant être entrée au poste de commande.

6. Système selon la revendication 5, **caractérisé en ce que** les instructions de commande pour l'actionnement des capteurs d'images/caméras stéréo peuvent être entrées par l'intermédiaire d'une ou de plusieurs pédales de pied et/ou contacts de pied du poste de commande, un mouvement de pivotement continu et/ou un zoom des capteurs d'images/caméras stéréo s'effectuant de préférence par actionnement d'au moins une pédale de pied du poste de commande et/ou une commutation entre les capteurs d'images/caméras stéréo disponibles de la grue par actionnement d'au moins un contact de pied du poste de commande.

7. Système selon l'une quelconque des revendications précédentes, **caractérisé en ce que** les capteurs d'images/caméras stéréo peuvent être réglés ou pivotés par l'intermédiaire de mouvements des lunettes.

8. Système selon l'une quelconque des revendications précédentes, **caractérisé en ce qu'**au moins un autre élément d'affichage est prévu pour représenter les données de la machine ou les données des capteurs et/ou les instructions de service et/ou les schémas de câblage et/ou les informations techniques et/ou de service.

9. Système selon l'une quelconque des revendications précédentes, **caractérisé en ce que** le poste de commande comprend une interface pour la réception de données spécifiques à la tâche provenant d'une gestion centrale des tâches et il est prévu un module de tâche pour l'évaluation de la tâche reçue, le module de tâche vérifiant le déroulement du mouvement de la grue nécessaire pour la tâche et marquant la tâche comme réalisable ou non réalisable.

10. Système selon la revendication 9, **caractérisé en ce que** le module de tâche est réalisé de manière à ce que les capteurs d'images permettent de reconnaître les obstacles et d'en tenir compte pour l'évaluation de la faisabilité d'une tâche.

11. Système selon l'une quelconque des revendications 9 ou 10, **caractérisé en ce que** le poste de commande comprend une unité de commande de grue qui, après évaluation positive de la tâche reçue, transmet des signaux de commande à la grue pour exécuter de manière automatisée au moins une partie des opérations de mouvement de la grue.

12. Système selon l'une quelconque des revendications précédentes, **caractérisé en ce que** la grue comprend au moins un moyen de localisation, notamment un récepteur GPS ou DGPS, et la position géographique de la grue peut être communiquée au poste de commande.

13. Système selon l'une quelconque des revendications précédentes, **caractérisé en ce que** le crochet de charge de la grue est équipé d'au moins un moyen de localisation, notamment d'un récepteur GPS ou DGPS, et la position géographique du crochet peut être communiquée au poste de commande, l'unité de commande de la grue du poste de commande générant, de préférence sur la base de la position transmise du crochet de charge, l'instruction de commande nécessaire et le transmettant à la grue pour compenser les éventuelles oscillations de la charge.

14. Système selon l'une quelconque des revendications précédentes, **caractérisé en ce que** le poste de commande comprend un moyen de surveillance des collisions qui évalue les données de position reçues de la grue et/ou du crochet de charge et détecte, en tenant compte des données reçues des capteurs d'images, les collisions possibles de la grue avec des arêtes perturbatrices, un signal de commande pouvant être transmis à la grue, de préférence par l'unité de commande de la grue du poste de commande, en cas de risque de collision, pour réduire les mouvements de la grue et/ou pour arrêter d'urgence le fonctionnement de la grue.
